# EUROPÄISCHE PATENTANMELDUNG

(11) **EP 1 128 153 A1**
(43) Veröffentlichungstag der Anmeldung: **29.08.2001**
(21) Anmeldenummer: 00104947.7
(22) Anmeldetag: 08.03.2000
(51) Int. Cl.: F41G 3/26

(54) **Gurtsystem für Identifikationszwecke**

(30) Priorität: 24.02.2000 CH 3622000
(71) Anmelder: OERLIKON CONTRAVES AG, 8050 Zürich (CH)
(72) Erfinder: Fardin, Rahim, 8953 Dietikon (CH); Gerber, Peter, 8965 Berikon (CH)
(74) Vertreter: Hotz, Klaus, Dipl.-El.-Ing./ETH

(57) **Zusammenfassung**

Das Gurtsystem für Identifikationszwecke weist mehrere Gurten (**101; 111**) auf, die mit an elektrisch leitende Kabel (**105; 115**) angeschlossenen komplementären Teilen (**102; 112**) von Verbindungsknöpfen versehen sind, um die Gurten unter sich mechanisch zu verbinden und zugleich über die Kabel elektrische Verbindungen zwischen an das Gurtsystem befestigten Lichtdetektoren und anderen elektronischen Bauteilen herzustellen. Die Verbindungsknöpfe sind vorzugsweise Druckknöpfe mit je einem Kopfteil (**102**) und einem Hohlteil (**112**).

## Beschreibung

Die vorliegende Erfindung betrifft ein Gurtsystem für Identifikationszwecke mit mindestens zwei Gurten.

Aus der **EP 0 836 069 A1** ist ein Gurtsystem für Gefechtszwecke mit einer Vielzahl von Elementen, wie Lichtdetektoren, einem Lasersender und einer Kontrolleinheit bekannt. Dieses bekannte System umfasst mehrere mit elektrischen Bauteilen versehenen Gurten, die über Ultraschall oder Funk Informationssignale mit einer Zentral-Einheit austauschen, und es ist Aufgabe der vorliegenden Erfindung, ein solches System zu verbessern.

Diese Aufgabe wird in vorteilhafter Weise erfindungsgemäss durch ein Gurtsystem nach Patentanspruch **1** gelöst.

Andere vorteilhafte Ausführungen der Erfindung ergeben sich aus den weiteren abhängigen Ansprüchen.

Die Erfindung wird nachfolgend beispielsweise an Hand einer Zeichnung näher erläutert. Es zeigen:
- **Fig. 1**: eine schematische Darstellung eines gesamten Gurtsystems nach der Erfindung,
- **Fig. 2** bis **4**: verschiedene Gurtanordnungen eines solchen Gurtsystems,
- **Fig. 5**: eine schematische Darstellung eines Helmgurts zu diesem Gurtsystem,
- **Fig. 6**: eine vereinfachte Ansicht einer Maske,
- **Fig. 7**: eine Skizze zur Erläuterung der Arbeitsweise der Detektoren eines solchen Systems,
- **Fig. 8**: mehrere gemäss der Erfindung verkettete Detektoren,
- **Fig. 9**: eine schematische Darstellung von Druckknöpfen und mit ihnen verbundenen Verstärkern, und
- **Fig. 10** bzw. **11**: einen an einem Gurt montierten Druckknopf-Kopf bzw. Druckknopf-Hut.

Das Gurtsystem nach **Fig. 1** umfasst verschiedene Gurtanordnungen wie Torsogurten, Armgurten, Beingurten und/oder einen Kopf- oder Helmgurt für einen Soldaten. Zu diesem Zweck ist der menschliche Körper **1** ist in mehrere Regionen unterteilt. In Fig. **1** sind zwölf sichtbare Regionen **11, 12, 13, ... 23** dargestellt. Vorzugsweise werden jedoch beispielsweise bis **16** Regionen verwendet. Diese Gurtanordnungen, die untereinander durch komplementäre Verbindungselemente, vorzugsweise Druckknöpfe lösbar verbunden sind, sind mit Lichtdetektoren ausgerüstet, die elektrische Signale zu einer Zentral-Einheit liefern. Ein solches System kann auch weitere in **Fig. 1** nicht dargestellte Gurtanordnungen sowie eine elektronische Kontrolleinheit **24,** auch Tracking Unit oder Sim-City genannt, umfassen. Das System umfasst auch eine Sende/Empfangs-Einheit oder Kommunikationseinheit **25,** auch Master Unit genannt, die gegebenenfalls auch nur eine Sende-Einheit sein kann.

**Fig. 2** zeigt eine Gurtanordung, die nicht nur streifenförmig ausgebildete Gurten, sondern auch einstückig verzweigte Gurten aufweist. So sind in Fig. **2** beispielsweise zwei durch Eckteile mit Quergurten **31, 32** unlösbar verbundene Längsgurten **33, 34** dargestellt, die somit eine grosse Öffnung **35** bilden, durch die ein Soldat Kopf und Hals einführen kann. In diesem Fall sind die Längsgurten **33, 34** Schultergurten und die Quergurten ein Brustgurt **32** bzw. ein Rückengurt **31.** Im Quergurt **31** ist ein kleines Gehäuse **36** für eine Zentral-Einheit und/oder für Batterien oder Akkumulatoren montiert. An den Längsgurten und Quergurten sind viele Detektoren **37** und Gruppen von je zwei Druckknöpfen **38, 39, 40, 41, 42** und **43** montiert.

In Fig. **2** sind auch ein Lendengürtel **44** und ein Bauchgürtel **45** dargestellt. Die Enden des Lendengürtels **44** sind mit Hilfe von Druckknöpfen **46** und **47** mit Druckknöpfen **43** bzw. **42** der Längsgurten verbindbar. Der Bauchgürtel **45** kann ebenfalls Druckknöpfe aufweisen, die es erlauben, ihn an die Längsgürtel anzuschliessen. Solche Druckknöpfe bestehen beispielsweise aus einem Pressteil und einem Hohlteil. Diese Teile werden auch Kopf bzw. Hut genannt. Gemäss der vorliegenden Erfindung dienen sie nicht nur zur mechanischen Befestigung der verschiedenen Gurten bzw. Gürtel unter sich, sondern auch zur Herstellung elektrisch leitender Kontakte für verschiedene Signale, so dass sie paarweise entsprechend dem elektrischen Plus- und Minuspol eingesetzt werden. An den Längsgurten und Quergurten sind auch Gruppen von je vier Druckknöpfen **48, 49, 50** und **51** angeordnet.

Die Gurtanordnung nach Fig. **2** stellt ohne Lendengürtel **44** sozusagen die minimale Ausrüstung eines Gurtsystems für Trainingszwecke dar. Ein Gurtsystem umfasst daher wenigstens zwei Gurtanordnungen bzw. mindestens zwei Gurten.

**Fig. 3** zeigt eine einfache Gurtanordnung **52** bestehend aus einem Oberarm- oder Oberschenkelgurt und einem optionalen zusätzlichen Gurt **53**

**Fig. 4** zeigt einen Unterschenkel- oder Unterarmgurt **54** und einen optionalen zusätzlichen Gurt **55.** Die Gurten nach den Figuren **3** und **4** sind jeweils T-förmig mit einem Längsgurt und einem Quergurt ausgebildet, der mit einem sogenannten Velcro-Verbinder **56** bzw. **57** versehen ist. Einige Gurten nach den Figuren **2, 3** und **4** weisen mindestens ein Zwischenstück **58, 59** bzw. **60** und **61** aus einem elastischen bzw. dehnbaren Material auf zur besseren Anpassung an die anatomischen Dimensionen des Soldaten. Der Gurt nach Fig. **3** weist vier obere Druckknopf-Köpfe **62** und zwei untere Druckknopf-Hüte **63** auf. Demgegenüber weist der Gurt nach Fig. **4.** nur zwei obere Druckknopf-Knöpfe **64** auf.

Der in **Fig. 5** dargestellte Helm- oder Maskengurt **65** weist beispielsweise einen Velcro-Verbinder **66,** zwei dehnbare Zwischenstücke **67,** zwei Paare Druckknöpfe **68,** eine elektronische Einheit **69** und eine Vielzahl von Detektoren **70** auf. Dieser Gurt kann beispielsweise zusammen mit einer eine Vielzahl von Detektoren **71** aufweisenden Maske **72** nach **Fig. 6** verwendet werden.

**Fig. 7** zeigt teilweise im Schnitt einen Detektor **73,** der beispielsweise vier Photodioden **74** aufweist, von denen in der Figur nur eine dargestellt ist. Ein Laserschuss **75,** der die Kleidung **76** des Soldaten trifft, wird an der Oberfläche der Kleidung in allen Richtungen **77, 78, 79** reflektiert, so dass ein reflektierter allerdings schwacher Laserstrahl **79** durch die für diese Strahlung transparente Wand des Detektors **73** bis zur Photodiode **74** gelangt, die die Strahlung detektiert. Auch direkte Strahlen **80** können von der Photodiode **74** detektiert werden.

Die sich in den Detektoren **81, 82, 83** nach **Fig. 8** befindenden Photodioden sind parallel geschaltet. Die Verbindung zwischen den Detektoren, beispielsweise zwischen den Detektoren **82** und **83,** ist vorzugsweise mit Hilfe von Kabeln **84** realisiert, die eine mittige Ader **85** und eine leitende Abschirmung **86** aufweisen. Der letzte Detektor **83** einer Kette ist vorzugsweise über ein solches Kabel mit einer miniaturisierten Verstärkerschaltung **87** verbunden, der einen Digital-Wandler **88,** beispielsweise einen Schmitt-Trigger oder einen einfachen Komparator umfassen kann, um ein definiertes Ausgangssignal **S1** an einen ASIC (Application Specific Integrated Circuit) **89** zu liefern, der sich beispielsweise in einer kleinen Printplatte **90** befindet, wobei **P1** die Speisespannung und **G** die Erdung ist.

**Fig. 9** zeigt ein Ende **91** eines Gurts mit vier Druckknopf-Köpfen und/oder -Hüten **92, 93, 94, 95,** an die paarweise zwei miniaturisierte Verstärkerschaltungen **96** bzw. **97** angeschlossen sind. Ein Signal beispielsweise von der Gurtanordnung nach Fig. **4** gelangt im Betrieb über die direkte Verbindung zwischen den Druckknöpfen **64** und **63** und über Kabel, die in der Gurtanordnung nach Fig. **3** die Druckknöpfe **63** mit zwei der Druckknöpfe **62** verbinden, und über die Verbindung zwischen diesen und den Druckknöpfen **92, 93** (Fig. **9)** zur Verstärkerschaltung **96,** die über ein Kabel P**2** gespeist wird. In diesem Fall gelangt ein von den Detektoren der Gurtanordnung nach Fig. **3** erzeugtes Signal über die direkte Verbindung zwischen den zwei anderen der Druckknöpfe **62** und den mit ihnen verbundenen Druckknöpfen **94, 95** zur Verstärkerschaltung **97,** die über ein Kabel P**3** gespeist wird. Die Verstärkten Signale S**2** und S**3** aus den Verstärkerschaltungen **96** bzw. **97** werden beispielsweise zum ASIC der Printpaltte **90** oder zu einer anderen Auswerteeinheit geführt.

**Fig. 10** zeigt einen an der äusseren Seite eines Gurts **101** montierten Druckknopf-Kopf **102** mit einem aus der inneren Seite des Gurts **101** herausragenden Niet **103,** mit dem ein Ende **104** eines Kabels **105** elektrisch verbunden ist. Bei Druckknöpfen wie das Paar **64** in Fig. **4** ist als das eine Ende des Kabels **104** die mittige Ader mit dem einen Druckknopf und als das andere Ende der Mantel des Kabels **104** mit dem anderen Druckknopf verbunden. Der Niet **103** ist durch eine Isolation **106** von einer Abschirmung **107** getrennt, die eine dünne Folie aus Metall, Aluminium, Kupfer oder einer Kupferlegierung sein kann.

**Fig. 11** zeigt einen an der äusseren Seite eines Gurts **111** montierten Druckknopf-Hut **112** mit einem aus der inneren Seite des Gurts **111** herausragenden Niet **113,** mit dem ein Ende **114** eines Kabels **115** elektrisch verbunden ist. Der Niet **113** ist durch eine Isolation **116** geschützt und durch die Abschirmung **117** abgeschirmt. Die Abschirmungen **107** und **117** sind so gross, dass sie den Bereich abschirmen, wo sich mehrere zusammenwirkende Druckknöpfe befinden. Der Druckknopf-Hut **112** weist eine Feder **118** auf, die die mechanische Verbindung zwischen Kopf und Hut stabilisiert und zugleich einen elektrischen Kontakt gewäherleistet.

Das erfindungsgemässe System nach den Figuren **1** bis **11** funktioniert folgendermassen: Alle Detektoren einer bestimmten Region oder Zone, wie die beispielsweise in Fig. **4** dargestellt ist, sind so untereinander verbunden, dass an den zwei Druckknopf-Köpfen **64** ein Signal erscheint, wenn nur schon einer der Detektoren der Zone einen Laserstrahl detektiert. Dadurch kann bestimmt werden, ob eine bestimmte Körperzone des Soldaten durch einen Laserstrahl getroffen wurde. Im Betrieb sind die Druckknopf-Köpfe **64** in die Druckknopf-Hüte **63,** oder umgekehrt, eingepresst, so dass das erwähnte elektrische Signal zu zwei der Druckknopf-Köpfen **62** und über zwei der Druckknopf-Hüte **51** zur Zentral-Einheit **90** oder **36** gelangt. Auf dieser Weise können in der Zentral-Einheit Signale aus den verschiedenen Zonen identifiziert und ausgewertet werden.

Entsprechende Informationen können in der Zentral-Einheit gespeichert oder von dort aus an eine Zentral- oder Kommandostation beispielsweise über Funk weitergeleitet werden. Die Abschirmungen **107** und **117** schützen die Schaltungen vom Einfluss elektromagnetischer Wellen, die Störspannungen induzieren können.

Nach einer anderen Ausführung der Erfindung können die in der Zentral-Einheit gespeicherten Informationen elektromagnetisch Sm (Fig. **8**) oder via Ultraschall (Su) zur Sende/Empfangs-Einheit **25** weitergeleitet und von dort aus an die Zentral- oder Kommandostation gesendet werden.

Nach einer anderen Ausführung der Erfindung kann jede Zone eine eigene Subeinheit, beispielsweise in Form eines Chips, derart aufweisen, dass wenn alle Subeinheiten über die Druckknöpfe an einen gemeinsamen Bus angeschlossen sind, protokollierte Signale von den Subeinheiten zur Zentral-Einheit und gegebenenfalls über diese an die Sende/Empfangs-Einheit gelangen.

Der ASIC ist vorzugsweise derart aufgebaut, dass er folgende Codes versteht:
Combat-Simlas, Basic Miles, Standard Miles PID (Player Identification Code) und Enhanced Miles PID.

Die verschiedenen verwendeten Elemente, die nicht wie die Detektoren sichtbar sein müssen, sind miniaturisiert und in Hüllen versteckt, mit denen die Gurten versehen sind, um diese Elemente zu schützen und/oder zusammen mit den Gurten zu befestigen. In der Praxis wird sonst nur das Batteriegehäuse sichtbar sein.

In die Sende/Empfangs-Einheit kann ein GPS (Global Position System) integriert sein.

In weiterer Ausgestaltung der Erfindung können die Verstärkerschaltungen 87 derart ausgebildet sein, dass sie sehr schwache Signale verstärken können, die sich aus indirekten Laserstrahlen **75** ergeben, die mit Impulsen moduliert sind, für die die Verstärkerschaltungen einen speziell hohen Verstärkungsfaktor, beispielsweise durch einen Resonanzeffekt, aufweisen.

Vorzugsweise werden schmale Laserstrahlen **75** verwendet, die somit nur eine kleine Fläche des Zielobjektes berühren können. Dadurch ergibt sich eine grössere Genauigkeit des Treffpunkts als bei Verwendung von breiten Laserstrahlen. Um diese Genauigkeit zu erhöhen, kann das Gurtsystem Mittel aufweisen, um die Signale aus verschiedenen Detektoren oder Gruppen von Detektoren getrennt zu behandeln, die gleichzeitig einen Laserstrahl detektieren, und eine der Zentral-Einheiten **90** oder **36** einen Mikropozessor oder eine Mikroprozessorfunktion umfassen, um aus diesen Signalen den geometrischen Schwerpunkt der Lage der verschiedenen Detektoren oder Gruppen von Detektoren bzw. Sensoren zu berechen, weil man davon ausgehen kann, dass dieser Schwerpunkt etwa mit dem Treffpunkt des engen Laserstrahls **75** übereinstimmt.

## Patentansprüche

1. Gurtsystem für Identifikationszwecke mit mindestens zwei Gurten, **dadurch gekennzeichnet, dass** die Gurten **(101; 111)** an elektrische Leiter **(105; 115)** angeschlossene Teile von komplementären Verbindungselementen **(102; 112)** aufweisen, um die Gurten unter sich mechanisch zu verbinden und zugleich über die Leiter elektrische Verbindungen zwischen an den Gurten befestigten elektronischen Bauteilen herzustellen.

2. Gurtsystem nach Anspruch **1, dadurch gekennzeichnet, dass** wenigstens ein Gurt Teil einer Gurtanordnung ist.

3. Gurtsystem nach Anspruch **1** oder **2, dadurch gekennzeichnet, dass** die Verbindungselemente Druckknöpfe mit je einem Kopfteil (102) und einem Hohlteil (112) sind.

4. Gurtsystem nach einem der Ansprüche **1** bis **3, dadurch gekennzeichnet,** dass an einem Zentral-Gurt **(31)** oder einer Zentral-Gurtanordnung **(31, 32, 33, 34)** eine elektronische Zentral-Einheit **(90; 36)** montiert ist, die über im Gurtsystem verlegte elektrische Leiter **(105)** mit mindestens zwei Teilen **(51)** von Verbindungselementen verbunden ist, und dass an einem Gurt oder einer Gurtanordnung laserlichtempfindliche Detektoren montiert sind, die über verlegte elektrische Leiter **(115)** mit komplementären Teilen **(62)** dieser Verbindungselemente verbunden sind, um Signale aus diesen Detektoren über diese verlegten elektrischen Leiter direkt an die Zentral-Einheit **(90; 36)** zu liefern.

5. Gurtsystem nach Anspruch **4, dadurch gekennzeichnet, dass** die im Zentral-Gurt oder in der Zentral-Gurtanordnung montierte Zentral-Einheit **(90; 36)** über verlegte elektrische Leiter mit zusätzlichen Teilen von Verbindungselementen **(51)** verbunden ist, um Signale aus Detektoren eines zweiten Gurts oder einer zweiten Gurtanordnung **(54)** über im ersten Gurt oder in der ersten Gurtanordnung **(52)** verlegte elektrische Leiter und über weitere Verbindungselemente **(63; 62)** an die Zentral-Einheit zu liefern.

6. Gurtsystem nach einem der Ansprüche **1** bis **5, dadurch gekennzeichnet, dass** die elektrischen Leiter **(84)** abgeschirmte Kabel oder Drähte oder Litze oder in Form von abgeschirmten Bussen realisiert sind.

7. Gurtsystem nach einem der Ansprüche **1** bis **6, dadurch gekennzeichnet, dass** es derart Gurten oder Gurtanordnungen umfasst, dass nach einem Schliessen aller vorgesehenen Verbindungselemente **(102; 112)** das Gurtsystem von einem Menschen getragen werden kann.

8. Gurtsystem nach Anspruch **7, dadurch gekennzeichnet, dass** jeder Gurt oder jede Gurtanordnung derart mit Detektoren **(81, 82, 83)** versehen ist, dass dadurch eine vorbestimmte Zone des menschlichen Körpers auf einer einfallenden Laserstrahlung **(75; 80)** überwacht werden kann.

9. Gurtsystem nach einem der Ansprüche **4** bis **8, dadurch gekennzeichnet, dass** die Detektoren **(73)** ein Gehäuse mit mindestens einer Partie aufweisen, die für eine Laserstrahlung **(79; 80)** durchlässig ist, und/oder dass sie mindestens zwei Photodioden **(74)** umfassen, die für diese Strahlung empfindlich sind.

10. Gurtsystem nach einem der Ansprüche **1** bis **9, dadurch gekennzeichnet, dass** einige Gurten elastische Zwischenstücke **(58; 59; 60; 61)** aufweisen, in denen flexible und/oder dehnbar angeordnete elektrische Leiter verlegt sind.

11. Gurtsystem nach einem der Ansprüche **1** bis **9, dadurch gekennzeichnet, dass** mehrere Verbindungselemente **(51; 62; 64)** gemeinsam abgeschirmt sind.

12. Gurtsystem nach einem der Ansprüche **1** bis **11, dadurch gekennzeichnet, dass** Verstärkerschaltungen **(87)** vorhanden sind, die einen speziell hohen Verstärkungsfaktor für elektrische Signale aufweisen, die sich aus indirekten Laserstrahlen **(75)** ergeben.

13. Gurtsystem nach Anspruch **12, dadurch gekennzeichnet dass,** sich dieser hohe Verstärkungsfaktor aus einem Resonanzeffekt der Verstärkerschaltungen **(87)** in Zusammenhang mit einer optischen Modulation der Laserstrahlung **(75)** ergibt.

14. Gurtsystem nach einem der Ansprüche **1** bis **14, dadurch gekennzeichnet, dass** Mittel vorhanden sind, um Signale aus verschiedenen Detektoren oder Gruppen von Detektoren getrennt zu behandeln, die gleichzeitig einen Laserstrahl detektieren, und dass eine Zentral-Einheit **(90; 36)** vorhanden ist, die einen Mikroprozessor oder eine Mikroprozessorfunktion umfasst, um aus diesen Signalen den geometrischen Schwerpunkt der Lage der verschiedenen Detektoren oder Gruppen von Detektoren zu berechnen.
